# EUROPÄISCHE PATENTSCHRIFT

(11) **EP 0 801 985 B1**
(45) Veröffentlichungstag und Bekanntmachung des Hinweises auf die Patenterteilung: **30.05.2001**
(21) Anmeldenummer: 97104558.8
(22) Anmeldetag: 18.03.1997
(51) Int. Cl.: B02C 4/02, B02C 23/12, B02C 17/00, B02C 23/30

(54) **Hockdruck-Walzenpresse zur Druckzerkleinerung von körnigem Gutmaterial**
High pressure roller press for pressure milling of granular material
Presse à rouleaux à haute pression pour le broyage par pression de matériau granulé

(30) Priorität: 19.04.1996 DE 19615479; 30.07.1996 DE 19630687
(43) Veröffentlichungstag der Anmeldung: 22.10.1997
(73) Patentinhaber: DEUTZ Aktiengesellschaft, 51063 Köln (DE)
(72) Erfinder: Strasser, Siegfried, 53804 Much (DE); Göddecke, Franz, 51381 Leverkusen (DE)

(56) Entgegenhaltungen:
- WO-A-95/17967
- DE-A- 3 518 543
- DE-B- 1 295 988
- DE-C- 123 935
- DE-U- 9 016 588
- GB-A- 547 181

## Beschreibung

Die Erfindung betrifft eine Hochdruck-Walzenpresse zur Druckzerkleinerung körnigen Gutmateriales, mit zwei gegenläufig angetriebenen und durch einen Walzenspalt voneinander getrennten Walzen, die von einem drehbar gelagerten in Drehung versetzbaren Ring umgeben sind.

Bei der Druckzerkleinerung körnigen Mahlgutes im Spalt zwischen zwei Pressenwalzen, von denen eine als Loswalze ausgebildet ist, deren Lagerböcke gegen Hydraulikzylinder abgestützt sind, mit denen der hohe Walzenanpressdruckkraft aufgebracht wird, muss das dem Walzenspalt zugeführte Aufgabegut von den gegenläufig angetriebenen Walzen erfasst und durch Reibung in den Walzenspalt eingezogen werden. Dabei werden die einzelnen Partikel des in den Walzenspalt eingezogenen Mahlgutes in einem Gutbett, d. h. in einer zwischen den beiden Walzenoberflächen zusammengedrückten Materialschüttung bei Anwendung eines hohen Druckes gegenseitig zerquetscht, so dass man hierbei von der sogenannten Gutbettzerkleinerung spricht. Die Hochdruckpressung führt im Mahlgut teils zur Partikelzerstörung, teils zur Erzeugung von Anrissen im Partikelinneren und äußert sich sichtbar in der Bildung von Agglomeraten (sogenannten Schülpen), die sich mit vergleichsweise geringem Energieaufwand desagglomerieren bzw. auflösen lassen, so dass diese Art der Zerkleinerung insgesamt durch einen vergleichsweise niedrigen spezifischen Energiebedarf gekennzeichnet ist.

Zu Verbesserung des Guteinzugsvermögens und Gutpressvermögens und zur Steigerung der Mahlleistung der Gutbettzerkleinerungs-Hochdruck-Walzenpresse ist es auch bekannt, einen Teilstrom des Walzenpressenaustragsgutes (Schülpenmaterials) direkt zum Aufgabeschacht der Walzenpresse zu rezirkulieren (Broschüre 2-300 d "Rollenpressen" der KHD Humboldt Wedag AG, Seite 5, sowie DE-C 35 18 543). Dabei wird das im Kreislauf rezirkulierte Gutmaterial mehrmals hintereinander der Hochdruck-Pressbeanspruchung unterworfen. Andererseits besteht heute die Tendenz, den Pressdruck der Hochdruck-Walzenpresse abzusenken, z. B. von 10 N/mm² auf 5 N/mm², um auf diese Weise die mit der Hochdruckpressung verbundenen Probleme des hohen Verschleißes der Walzenoberflächen bzw. der Standfestigkeit der Walzen zu mindern. Eine Absenkung des bei der Gutbettzerkleinerung angewandten Pressdruckes im Walzenspalt der Walzenpresse hat insbesondere bei der sogenannten Fertig- und Teilfertig-Mahlung, bei welcher die Gutbett-Walzenpresse mit einem Sichter bzw. einer Sichteinrichtung im Kreislauf arbeitet, hohe Mahlkreislaufraten der Walzenpresse bzw. große Mengen zirkulierenden Schülpenmateriales zur Folge, verbunden mit einem erheblichen Aufwand zum Transport des Pressenaustragsgutes und der Sichtergrieße vom Walzenpressenaustrag über den Sichter zum Pressenaufgabeschacht oder direkt zum Pressenaufgabeschacht z. B. mittels Becherwerken, wodurch die mit der Gutbettzerkleinerung an sich verbundene hohe Energieersparnis wieder in Frage gestellt werden kann. Solche Becherwerke brauchen außer Antriebsenergie auch noch viel Platz zu deren Installierung.

Aus der DE-U-90 16 588 ist eine Siebmahlanlage bekannt, bei der zwei Mahlwalzen von einer rotierbaren perforierten, innen mit Hubschaufeln versehenen Siebtrommel umgeben sind. Während das gemahlene und abgesiebte Feingut durch die Siebtrommelperforationen nach außen gelangt, werden die großen Bruchstücke des Mahlgutes bzw. das Überkorn des zerkleinerten Aufgabegutes mittels der in der Siebtrommel angeordneten Hubschaufeln zurück zu den Mahlwalzen zur nochmaligen Zerkleinerung transportiert. Die bekannte Siebmahlanlage mit dem sich drehenden Sieb wäre nicht geeignet, Mahlaufgaben mit verlangten großen Durchsatzleistungen wie z. B. die Mahlung von Zementklinker zu Zement für die Zementindustrie zu bewältigen. Außerdem würden Siebgewebe, eingesetzt für den Zweck des Desagglomerierens von gepressten Schülpen einer eingangs erwähnten energiesparenden Gutbettzerkleinerungs-Hochdruck-Walzenpresse, schnell verschleißen, denn die von der Hochdruck-Walzenpresse gepressten Gutmaterialschülpen sind aus Gutkörnern mit vergleichsweise scharfkantiger Kornoberfläche zusammengesetzt, welche den Verschleiß eines rotierenden Klassiersiebes sehr begünstigen würden, wobei das Verschleißproblem mit zunehmendem Pressdruck der Walzenpresse ansteigt.

Der Erfindung liegt die Aufgabe zugrunde, eine auch große Durchsatzleistungen bewältigende Gutbettzerkleinerungs-Hochdruck-Walzenpresse zu schaffen, bei der das Problem großer Gutmaterialrezirkulierungen bzw. höher Kreislaufraten, hervorgerufen auch wegen reduzierter Walzenpressdrücke, mit Einsatz geringen maschinellen Aufwandes gelöst ist, und bei der der Gutmaterialumlauf und je nach Bedarf sogar der Sichtvorgang in einer kompakten Einheit integriert sind.

Diese Aufgabe wird gemäß der Erfindung mit den Maßnahmen des Kennzeichnungsteils des Anspruchs 1 gelöst. Vorteilhafte Ausgestaltungen sind in den Unteransprüchen angegeben.

Bei der erfindungsgemäßen Gutbettzerkleinerungs-Walzenpresse sind die beiden Walzen von einem Gehäuse umhaust, bestehend aus zwei feststehenden, d. h. nicht rotierenden Seiten-Stirnwänden, zwischen denen ein drehbar gelagerter und durch einen Drehantrieb in Drehung versetzbarer Materialförderring für einen internen Gutmaterialkreislauf angeordnet ist. Dieser drehbar gelagerte Materialförderring der Umhausung rotiert mit z. B. ca. 40 bis 80 % der kritischen Drehzahl, d. h. der Ring nimmt das Pressenaustragsgut (Schülpenmaterial) je nach Gestaltung von Hubelementen im Förderring bis vor und nach dem oberen Scheitelpunkt des Ringes mit und läßt dieses Gutmaterial von oben in den Walzenspalt fallen, wodurch der interne Gutmaterialkreislauf zustandekommt. Becherwerke oder andere platzbeanspruchende Förderorgane zum Transport des Pressenaustragsgutes zum Presseneinlauf entfallen. Auf geringstem Platz und mit geringem maschinellen Aufwand wird also erfindungsgemäß ein mehrfacher interner Materialkreislauf mit mehrmaliger Gutbettbeanspruchung des Gutmaterials erreicht. Auch verhältnismäßig hohe Gutkreislauflasten, hervorgerufen durch reduzierte Walzenpreßdrücke mit Rücksicht auf die dadurch erhöhte Standfestigkeit der Walzen, sind erfindungsgemäß problemlos zu bewältigen.

Bei der erfindungsgemäßen Hochdruck-Walzenpresse erfolgt der Einlauf für das Frischgut und ggf. für die Grieße eines eventuell außerhalb des rotierenden Gehäuses nachgeschalteten Sichters durch mindestens eine, vorzugsweise durch zwei Öffnungen, die gegenüberliegend in den Gehäuse-Stirnwänden angeordnet sind. Der Gutmaterialauslauf aus dem internen Gutkreislauf erfolgt durch eine Öffnung in der Gehäuse-Stirnwand seitlich unterhalb des Walzenspaltes hindurch nach außen, z. B. mittels einer Gutmaterialrutsche, Vibrationsrinne etc.. Die Frischgutaufgabe erfolgt also nicht zentral von oben, sondern seitlich von einer oder von beiden Walzenstirnseiten aus. Insgesamt wird das Mahlgut, während es im drehbar gelagerten Materialförderring im Kreislauf geführt wird, innerhalb dieses Materialförderringes dabei auch in axialer Richtung zur gegenüberliegenden Gehäuseseiten-Stirnwand bewegt und dort durch die Austragsöffnung ausgetragen, wenn der Materialeintritt einseitig erfolgt, oder bei Materialeintritt von beiden Seiten, in axialer Richtung zur Walzenmitte bewegt, und in diesem Fall auch von der Walzenmitte aus ausgetragen, z. B. durch eine Rohrförderrinne. Der obere Teil des drehenden Gehäuses kann mit Frischluft zum Kühlen oder mit Heißgas zum Trocknen durchströmt werden.

Durch eine geeignete Anordnung von Gasein- und -austritt wird eine Sichtung des vom Materialförderring abgeworfenen Materials erreicht, bevor es in den Walzenspalt zur Weitervermahlung eintritt. Der Materialaustrag kann auch vollständig mit dem Gasstrom erfolgen. Die gewählte Gasgeschwindigkeit im Drehgehäuse bestimmt die Feinheit des pneumatisch ausgetragenen Feinguts. Das Feingut kann z. B. in Zyklonen abgeschieden und weitervermahlen werden (z. B. in einer Kugelmühle), oder es wird einem externen Sichter zugeführt, wo die Trennung in Fertiggut und Grieße erfolgt. Diese Grieße werden über die Öffnung(en) in den Gehäuse-Stirnwänden wieder dem Walzenspalt zugeführt.

Dieser extern durchgeführte Sichtvorgang zur Erzielung höherer Feinheiten kann auch im Drehgehäuse der Hochdruck-Walzenpresse durch einen horizontal liegenden Stabkorb eines Stabkorbsichters erfolgen, der oberhalb der Walzenpresse angeordnet ist. Das vom Materialförderring abgeworfene Pressenaustragsgut wird zum Teil vom Gasstrom, der durch mehrere Öffnungen in den Stirnwänden eintritt, erfaßt und dem Stabkorb zugeführt, und zum Teil direkt dem Stabkorb zugeführt. Das Feingut mit der gewünschten Feinheit, durch die Drehzahl des Stabkorbs und die Gasgeschwindigkeit eingestellt, strömt durch den Stabkorb und tritt an einer oder mehreren Öffnungen in den Stirnwänden zusammen mit dem Gasstrom aus. Das Feingut wird in Zyklonen oder in einem Filter abgeschieden.

Die Erfindung und deren weitere Merkmale und Vorteile werden anhand des in den Figuren schematisch dargestellten Ausführungsbeispiels näher erläutert.

Es zeigt:
- Fig. 1:: einen Vertikalschnitt durch die erfindungsgemäße Hochdruck-Walzenpresse der Fig. 2, teilweise in Ansicht;
- Fig. 2:: die Hochdruck-Walzenpresse der Fig. 1 im Vertikalschnitt längs einer Ebene durch den Walzenspalt;
- Fig. 3 und 4:: die Hochdruck-Walzenpresse mit Materialaufgabe und
Gasein- und -austritt durch beide Gehäuse-Stirnwände mit Materialaustrag unterhalb von der Walzenmitte aus, und mit einem über den Walzen angeordneten in Rotation versetzbaren Stabkorb eines integrierten dynamischen Stabkorbsichters;
- Fig. 5 bis 9:: verschiedene Schaltungsanordnungen von Mahlanlagen mit Einsatz der erfindungsgemäßen Hochdruck-Walzenpresse.

Bei der erfindungsgemäßen Hochdruck-Walzenpresse zur Gutbettzerkleinerung körnigen Gutmateriales sind die zwei gegenläufig angetriebenen und durch einen Walzenspalt voneinander getrennten Walzen 10, 11 von einem Gehäuse umgeben bzw. umhaust, bestehend aus zwei feststehenden, d. h. nicht rotierenden Seiten-Stirnwänden 12, 13, zwischen denen ein auf Rollen 14 und 15 drehbar gelagerter Materialförderring 16 für einen internen Gutmaterialkreislauf angeordnet ist. Die Rotation des Materialförderringes 16 erfolgt über dessen zylindrischen Mantel z. B. durch die angetriebene Lagerrolle 15. Im Ausführungsbeispiel sind die Lagerböcke 17, 18 etc.. der beiden Walzen 10, 11 außerhalb der feststehenden Seiten-Stirnwände 12, 13 des Gehäuses angeordnet und in einem hier nicht dargestellten Maschinenrahmen gelagert.

Die Innenwandung des drehbar gelagerten in Drehung versetzbaren Materialförderringes 16 kann für den internen Gutmaterialkreislauf mit Hubelementen 19 versehen sein. Jedenfalls rotiert der Materialförderring 16 mit einer Drehzahl, die unterhalb der sogenannten kritischen Drehzahl liegt, d. h., daß der Ring 16 das Pressenaustragsgut, welches in Fig. 1 mit 20 schematisch dargestellt ist, bis vor den oberen Scheitelpunkt des Ringes 16 mitnimmt und dieses Gutmaterial von oben in den Walzenspalt zwischen den beiden Walzen 10, 11 fallen läßt. Durch geeignete konstruktive Gestaltung der Hubelemente 19 und Wahl der Drehzahl des Förderringes 16 kann der Abwurf des Materials auch hinter dem oberen Scheitelpunkt erfolgen. Der Drehantrieb des Förderringes 16 wird vorzugsweise drehzahlregelbar ausgeführt. Es wäre auch möglich, den Förderring 16 oberhalb der kritischen Drehzahl rotieren zu lassen und das Gutmaterial im Bereich des oberen Scheitelpunktes vom Förderring abzustreifen.

Der Guteinlauf für das Frischgut 21 sowie für ggf. rezirkulierte Grieße eines nachgeschalteten Sichters erfolgt durch eine oder mehrere Öffnungen 22 in einer oder in beiden Gehäuse-Stirnwänden 12, 13 von der Seite, und der Gutmaterialauslauf 23 zur Ausschleusung des Mahlgutes aus dem internen Mahlkreislauf erfolgt durch eine Öffnung 24 in der Gehäuse-Stirnwand 12, 13 seitlich unterhalb des Walzenspaltes vermittels einer Gutmaterialrutsche oder Vibrationsrinne 25 [Fig. 2], bzw. Rohrförderrinne 25 [Fig. 4], und/oder pneumatisch durch einen oder mehrere Austragsöffnungen bzw. Austragskrümmer 27. Das Gutaustragsorgan 25 könnte auch oberhalb der Pressenwalzen angeordnet sein.

Bei der erfindungsgemäßen Hochdruck-Walzenpresse erfolgt die Frischgutaufgabe also nicht zentral von oben auf den Walzenspalt, sondern seitlich von einer oder von beiden Walzenstirnseiten aus. Das nach Passieren des Walzenspaltes vorgemahlene Gutmaterial wird mit dem Materialförderring 16 nach oben transportiert und wieder den Mahlwalzen zur weiteren Mahlung bzw. mehrmaligen Hochdruckpressung zugeführt. Das Mahlgut bewegt sich dabei insgesamt auch in axialer Richtung zur gegenüberliegenden Walzenstirnseite oder bei beidseitiger Materialaufgabe zur Mitte hin, besonders wenn sich über dem Walzenspalt eine Materialschüttung aufbaut, und wird nach mehrfacher Hochdruck-Preßbeanspruchung über das Austragsorgan 25, entweder vom Rand oder von der Walzenmitte aus, aus der Maschine ausgetragen.

Eine oder beide Seiten-Stirnwände 12, 13 des Gehäuses können eine oder mehrere Öffnungen 29 zum Eintritt von Gasströmungen 26 und eine oder mehrere Öffnungen 27 zum Abzug der Gasströmungen 28 aufweisen. Auf diese Weise kann das die beiden Pressenwalzen 10, 11 umhausende Gehäuse, je nach Anforderungen, entweder mit Frischluft oder auch mit Heißgasen beaufschlagt werden, das umlaufende Mahlgut kann also gekühlt oder auch getrocknet werden. Durch die quer zum oberen Gutmaterialabwurf strömende Luft wird bereits freigesetztes Feingut ausgesichtet und aus dem Gehäuse zusammen mit der Strömung 28 zu einem Abscheider oder Sichter ausgetragen, während das Grobgut im Gehäuse verbleibt. Die Gasgeschwindigkeit im Gehäuse kann soweit gesteigert werden, daß der Materialaustritt ausschließlich mit der Gasströmung erfolgt.

Werden höhere Ansprüche an die Feinheit des ausgesichteten Feingutes gestellt, kann durch einen oberhalb der Pressenwalzen horizontal angeordneten Stabkorb 30, der z. B. über einen drehzahlregelbaren Elektromotor über eine Welle 31 angetrieben wird, eine dynamische Sichtung bereits innerhalb des Pressengehäuses erreicht werden. In diesem Falle ist das Pressengehäuse gleichzeitig das Sichtergehäuse. Die am Stabkorb 30 abgeschiedenen Grieße werden direkt den darunterliegenden Walzen 10, 11 zugeführt und weitervermahlen. Bei einem so ausgeführten Pressengehäuse mit drehendem Förderring und integriertem Stabkorb, muß nur noch das durch den Stabkorb 30 und den (die) Krümmer 27 strömende Feingut in Zyklonen oder in einem Filter abgeschieden werden.

Grundsätzlich besteht auch die Möglichkeit, bei der erfindungsgemäßen Walzenpresse den Guteintrag zum Materialförderring 16 auch unterhalb der Walzen 10, 11 anzuordnen, und der mechanische Materialaustrag mittels Rutsche oder Vibrationsförderer 25 kann auch oberhalb der Walzen angeordnet werden.

Wie die unterschiedlichen Mahlanlagen-Schaltbilder der Fig. 5 bis 9 zeigen, kann nach Fig. 5 die erfindungsgemäße Hochdruck-Walzenpresse mit dem drehbar gelagerten Materialförderring 16 zur Vormahlung eingesetzt werden. Das aus der Vormahlung mit internem Materialumlauf ausgetragene Gutmaterial 23 wird in einer zweiten Mahlstufe, z. B. Kugelmühle 31 weitervermahlen. Fig. 6 zeigt die Teilfertig-Mahlung in der Hochdruck-Walzenpresse mit internem Materialumlauf und mit integrierter Sichteinrichtung. Das ausgetragene Gutmaterial 23 wird in einem Zyklonabscheider 32 vom Gasstrom getrennt und z. B. in der Kugelmühle 31 weitervermahlen. Fig. 7 zeigt die Fertig-Mahlung in der Hochdruck-Walzenpresse mit internem Materialumlauf und mit integrierter Sichteinrichtung. Dabei wird im Zyklonabscheider 32 unmittelbar das Fertiggut 33 abgetrennt. Fig. 8 zeigt die Teilfertig-Mahlung in der erfindungsgemäßen Hochdruck-Walzenpresse mit externem Sichter 34, mit mechanischem und/oder pneumatischem äußeren Materialumlauf, Zyklonabscheider 32 und Kugelmühle 31. Fig. 9 zeigt die Fertig-Mahlung in der erfindungsgemäßen Walzenpresse mit externem Sichter 34, mit mechanischem und/ oder pneumatischem äußeren Materialumlauf und mit Zyklonabscheider 32 zur Abtrennung des Fertiggutes 33.

Im Falle der Teilfertig-Mahlung oder auch Fertig-Mahlung mit externem Sichter 34 nach den Fig. 8 und 9 wird das aus der Walzenpresse ausgetragene Mahlgut 23 dem Sichter 34 oder anderweitigen Klassierer zugeführt, aus dem das Grobgut (Grieße) in einem äußeren Mahlkreislauf 35 zur Weitervermahlung wieder der erfindungsgemäßen Walzenpresse zugeführt werden kann, wobei das Mahlgut 23 entweder mechanisch über den Förderer 25 und/oder pneumatisch über den/die Austragskrümmer 27 dem Sichter 34 zugeführt werden kann. Im Falle einer Teilfertig-Mahlung oder Fertig-Mahlung mit im Walzenpressen-Gehäuse integriertem Sichter (Fig. 6 und 7) erfolgt der Gutmaterialumlauf ausschließlich mit dem in Drehung versetzbaren Materialförderring 16. Dabei fallen die vom integrierten Sichter-Stabkorb 30 abgeschiedenen Grieße direkt in den darunterliegenden Walzenspalt.

Die Regelung der Frischgutzufuhr 21 zur erfindungsgemäßen Hochdruck-Walzenpresse kann mit Vorteil in Abhängigkeit der Leistungsaufnahme des Antriebes des Materialförderringes 16 erfolgen.

## Patentansprüche

1. Hochdruck-Walzenpresse zur Druckzerkleinerung körnigen Gutmateriales, mit zwei gegenläufig angetriebenen und durch einen Walzenspalt voneinander getrennten Walzen (10, 11), die von einem drehbar gelagerten in Drehung versetzbaren Ring (16) umgeben sind, dadurch gekennzeichnet, dass die beiden Walzen (10, 11) von einem Gehäuse umhaust sind, bestehend aus zwei feststehenden, d. h. nicht mitrotierenden Seiten-Stirnwänden (12, 13), zwischen denen der drehbare Ring als Materialförderring (16) ausgebildet für einen internen Gutmaterialkreislauf angeordnet ist, wobei der Gutmaterialeinlauf durch eine oder mehrere Öffnungen (22) in einer oder in beiden Gehäuse-Stirnwänden (12,13) von der Seite und der Gutmaterialauslauf ebenfalls seitlich durch eine oder mehrere Öffnungen (24) in der Gehäuse-Stirnwand (12, 13) über ein Austragsorgan (25) und/oder über einen oder mehrere Austragskrümmer (27) oberhalb des Walzenspaltes erfolgen.

2. Hochdruck-Walzenpresse nach Anspruch 1, dadurch gekennzeichnet, daß die Lagerböcke (17, 18) der beiden Walzen (10, 11) außerhalb der feststehenden Seiten-Stirnwände (12, 13) des Gehäuses angeordnet sind.

3. Hochdruck-Walzenpresse nach Anspruch 1, dadurch gekennzeichnet, daß die Rotation des Materialförderringes (16) über dessen zylindrischen Mantel durch eine angetriebene Lagerrolle (15) erfolgt.

4. Hochdruck-Walzenpresse nach Anspruch 1, dadurch gekennzeichnet, daß die Innenwandung des drehbar gelagerten in Drehung versetzbaren Materialförderringes (16) für den internen Gutmaterialkreislauf mit Hubelementen (19) versehen ist.

5. Hochdruck-Walzenpresse nach den Ansprüchen 1, 3 oder 4, dadurch gekennzeichnet, daß der Materialförderring (16) mit z. B. ca. 40 bis 80 % der kritischen Drehzahl rotiert, d. h., daß der Ring (16) das Pressenaustragsgut (Schülpenmaterial) bis vor den oberen Scheitelpunkt des Ringes mitnimmt und dieses Gutmaterial von oben in den Walzenspalt fallen läßt.

6. Hochdruck-Walzenpresse nach Anspruch 1, dadurch gekennzeichnet, daß der Gutmaterialauslauf (23) aus dem internen Gutkreislauf seitlich durch eine Gehäuse-Stirnwand (12, 13) hindurch aus einer Gutmaterialrutsche oder Vibrationsrinne bzw. Rohrförderer (25) besteht.

7. Hochdruck-Walzenpresse nach einem oder mehreren der Ansprüche 1 bis 6, dadurch gekennzeichnet, daß die eine oder beide Seiten-Stirnwände (12, 13) des Gehäuses eine oder mehrere Öffnungen zum Eintritt einer Gasströmung (26) und eine oder beide Seiten-Stirnwände (12, 13) des Gehäuses eine oder mehrere Öffnungen (27) zum Abzug der Gasströmung (28) aufweisen.

8. Hochdruck-Walzenpresse nach den Ansprüchen 1 bis 7, dadurch gekennzeichnet, daß der Förderring (16) mit einem drehzahlregelbaren Antrieb versehen ist.

9. Hochdruck-Walzenpresse nach Anspruch 7, dadurch gekennzeichnet, daß das vom Förderring (16) abgeworfene Gutmaterial durch die Gasströmung (26) einer Sichtung unterworfen wird.

10. Hochdruck-Walzenpresse nach Anspruch 9, dadurch gekennzeichnet, daß der Austrag des gesichteten Materials ausschließlich mit der Gasströmung (28) erfolgt.

11. Hochdruck-Walzenpresse nach einem der Ansprüche 9 oder 10, dadurch gekennzeichnet, daß die Sichtung mittels eines innerhalb des Materialförderringes (16) des Walzenpressengehäuses angeordneten rotierenden Stabkorbes (30) erfolgt.

12. Hochdruck-Walzenpresse nach den vorhergehenden Ansprüchen, dadurch gekennzeichnet, daß die Regelung der Frischgutzufuhr durch die Leistungsaufnahme des Antriebsmotors (21) des Materialförderringes (16) erfolgt.

13. Hochdruck-Walzenpresse nach einem oder mehreren der Ansprüche 1 bis 12, dadurch gekennzeichnet, daß mindestens eine Lagerrolle (14, 15) des Förderringes (16) auf einer Druckmeßdose gelagert ist und deren Meßwert zur Regelung der Frischgutzufuhr (21) herangezogen wird.

## Claims

1. A high pressure roller press for the pressure crushing of granular material, with two counter-rotating driven rollers (10, 11) separated from each other by a roller gap, which are surrounded by a rotating ring (16) mounted so that it can rotate, characterised in that the two rollers (10, 11) are enclosed in a housing, comprising two fixed, i.e. not rotating, outer side walls (12, 13), between which the rotating ring is arranged, configured as a material conveying ring (16) for the internal circulation of material, whereby the material infeed is effected from the side through one or more openings (22) in one or both side walls (12, 13) of the housing and the material outlet is similarly effected to the side through one or more openings (24) in the outer wall (12, 13) via an extraction member (25) in the side wall (12, 13) of the housing and/or via one or more extraction knees (27) above the roller gap.

2. A high pressure roller press according to Claim 1, characterised in that the bearing brackets (17, 18) for the two rollers (10, 11) are arranged outside the stationary side walls (12, 13) of the housing.

3. A high pressure roller press according to Claim 1, characterised in that the rotation of the material conveyor ring (16) is effected by a driven bearing roller (15) via its cylindrical outer cover.

4. A high pressure roller press according to Claim 1, characterised in that the inner wall of the rotatably mounted and rotatably displaceable material conveying ring (16) is provided with lifting elements (19) for the internal circulation of material.

5. A high pressure roller press according to Claims 1, 3 or 4, characterised in that the material conveying ring (16) rotates at for instance ca. 40 to 80% of the critical speed of rotation, i.e. that the ring (16) takes the extraction material with it from the press (shell material) up to almost the top point of the ring and then allows this material to fall from above into the roller gap.

6. A high pressure roller press according to Claim 1, characterised in that the material extraction from the internal circulation to the side through a side wall of the housing (12, 13), comprises a material chute or vibrating gully or tube conveyor (25).

7. A high pressure roller press according to one or more of the Claims 1 to 6, characterised in that one or both side outer walls (12, 13) of the housing has one or more openings for the entry of a gas stream (26) and one or both side outer walls (12, 13) has one or more openings (27) for the exhaust of the gas stream (28).

8. A high pressure roller press according to one or more of the Claims 1 to 7, characterised in that the conveyor ring (16) is provided with a speed regulated drive.

9. A high pressure roller press according to Claim 7, characterised in that the material thrown off the conveyor ring (16) is subjected to grading by the gas stream (26).

10. A high pressure roller press according to Claim 9, characterised in that the extraction of the graded material is effected exclusively by means of the gas stream (28).

11. A high pressure roller press according to one of the Claims 9 or 10, characterised in that the grading is effected by means of a rotating rod basket (30) arranged within the material conveying ring (16) of the roller press housing.

12. A high pressure roller press according to one of the foregoing Claims, characterised in that the regulation of the fresh material feed is effected by a power take-off from the drive motor (21) of the material conveyor ring (16).

13. A high pressure roller press according to one or more of the Claims 1 to 12, characterised in that at least one bearing roller (14, 15) of the conveyor ring (16) is mounted on a pressure measuring cell and their measured value is applied for the regulation of the fresh material feed (21).

## Revendications

1. Presse à tambours à haute pression pour broyer des produits en forme de grains, comportant deux tambours (10, 11) séparés l'un de l'autre d'un intervalle et entraînés en sens opposés, ces tambours étant entraînés par un anneau (16) monté à rotation et mis en rotation,
caractérisée en ce que
les deux tambours (10, 11) sont entourés par un carter formé de deux parois frontales (12, 13) fixes, c'est-à-dire non rotatives, entre lesquelles se trouve l'anneau rotatif servant d'anneau de transfert de matière (16) pour une circulation interne de matière,
l'entrée de la matière se faisant par une ou plusieurs ouvertures (22) dans l'une ou les deux parois latérales (12, 13), par le côté, et la sortie de matière se faisant également latéralement à travers une ou plusieurs ouvertures 24 dans la paroi latérale (12, 13) du carter, par l'intermédiaire d'un organe de sortie (25) et/ou par un ou plusieurs coudes de sortie (27), au-dessus de l'intervalle des tambours.

2. Presse à tambours à haute pression selon la revendication 1,
caractérisée en ce que
les blocs de palier (17, 18) des deux tambours (10, 11) sont prévus à l'extérieur des parois latérales fixes (12, 13) du carter.

3. Presse à tambours à haute pression selon la revendication 1,
caractérisée en ce que
la rotation de l'anneau de transfert de matière (16) se fait, par l'intermédiaire de son enveloppe cylindrique, à l'aide d'un rouleau de palier (15) entraîné.

4. Presse à tambours à haute pression selon la revendication 1,
caractérisée en ce que
la paroi intérieure de l'anneau de transfert de matière (16) montée à rotation et mise en rotation, comporte des éléments de relevage (19) pour assurer la circulation interne de la matière.

5. Presse à tambours selon l'une quelconque des revendications 1 à 3,
caractérisée en ce que
l'anneau de transfert de matière (16) tourne à une vitesse de rotation correspondant à environ 40-80 % de la vitesse de rotation critique, c'est-à-dire que l'anneau (16) laisse tomber le produit de sortie de presse (matière en écailles) pour l'entraîner jusqu'au sommet de l'anneau et laisser tomber la matière par le haut dans l'intervalle des tambours.

6. Presse à tambours à haute pression selon la revendication 1,
caractérisée en ce que
la sortie de matière (23) du circuit interne se fait latéralement à travers une paroi frontale (12, 13) du carter, sur une goulotte, une goulotte vibrante ou un convoyeur tubulaire (25).

7. Presse à tambours selon l'une ou plusieurs des revendications 1 à 6,
caractérisée en ce que
l'une ou les deux parois latérales (12, 13) du carter ont une ou plusieurs ouvertures pour l'entrée d'une veine de gaz (26), et l'une ou les deux parois latérales (12, 13) du carter ont une ou plusieurs ouvertures (27) pour évacuer la veine de gaz (28).

8. Presse à tambours selon l'une quelconque des revendications 1 à 7,
caractérisée en ce que
l'anneau de transfert (16) est muni d'un moyen d'entraînement de la vitesse de rotation réglable.

9. Presse à tambours à haute pression selon la revendication 7,
caractérisée en ce que
la matière éjectée de l'anneau de transfert (16) est soumise à un criblage par la veine de gaz (26).

10. Presse à tambours à haute pression selon la revendication 9,
caractérisée en ce que
la sortie de la matière criblée se fait exclusivement par la veine de gaz (28).

11. Presse à tambours à haute pression selon l'une quelconque des revendications 9 ou 10,
caractérisée en ce que
le criblage se fait à l'aide d'un panier à tiges (30) monté à rotation à l'intérieur de l'anneau de transfert de matière (16) du carter de presse à tambours.

12. Presse à tambours à haute pression selon l'une quelconque des revendications précédentes,
caractérisée en ce que
la régulation de l'alimentation en air frais se fait suivant la puissance consommée par le moteur (21) entraînant l'anneau de transfert de matière (16).

13. Presse à tambours à haute pression selon l'une ou plusieurs des revendications 1 à 12,
caractérisée en ce qu'
au moins un rouleau de palier (14, 15) de l'anneau de transfert (16) est monté sur une boîte manométrique, et sa valeur de mesure est utilisée pour réguler l'alimentation en air frais (21).
